# EUROPÄISCHE PATENTSCHRIFT

(11) **EP 2 978 705 B1**
(45) Veröffentlichungstag und Bekanntmachung des Hinweises auf die Patenterteilung: **15.03.2017**
(21) Anmeldenummer: 13713406.0
(22) Anmeldetag: 25.03.2013
(51) Int. Cl.: B66C 1/10, B66C 1/12, B66C 1/14, B66C 1/16

(54) **AUSGLEICHSWIPPE FÜR EIN MEHRSTRÄNGIGES ANSCHLAGMITTEL**
ROCKER ARM FOR A MULTI-STRAND ATTACHMENT MEANS
BRAS OSCILLANT POUR UN MOYEN D'ACCROCHAGE MULT-BRINS

(43) Veröffentlichungstag der Anmeldung: 03.02.2016
(73) Patentinhaber: Pewag Austria GmbH, 8605 Kapfenberg (AT)
(72) Erfinder: OSWALD, Bernhard, A-8605 Kapfenberg (AT); GRAYER, Jürgen, A-8623 Aflenz (AT)
(74) Vertreter: Patentanwälte Geyer, Fehners & Partner mbB
(86) Internationale Anmeldenummer: PCT/EP2013/056307
(87) Internationale Veröffentlichungsnummer: WO 2014/154243

(56) Entgegenhaltungen:
- EP-A1- 0 802 145
- DE-A1- 2 241 004
- DE-A1- 2 261 163
- DE-A1- 2 819 986
- JP-U- S4 839 701
- JP-U- S5 336 788
- US-A- 1 441 710
- US-A- 2 213 718
- US-A- 2 721 757
- US-A- 4 671 418
- US-A- 4 767 099
- US-A1- 2010 078 950

## Beschreibung

Die vorliegende Erfindung betrifft eine Ausgleichswippe für ein Anschlagmittel mit zwei oder mehreren Strängen, wobei die Ausgleichswippe einen Grundkörper mit einer Längsachse, die bei unausgelenkter Ausgleichswippe mit der Vertikalen zusammenfällt, aufweist, wobei im Grundkörper ausgebildet sind: eine erste Öse zum Befestigen des Grundkörpers an einem Tragmittel und zwei oder mehrere zweite Ösen jeweils zum Anhängen der Stränge des Anschlagmittels, wobei die zweiten Ösen jeweils ein Zentrum aufweisen und mit der ersten Öse jeweils einen Lagewinkel einschließen, dessen erster Schenkel durch Verbindung des Zentrums der zweiten Öse und mit dem, bezogen auf die Längsachse, obersten Punkt der ersten Öse und dessen zweiter Schenkel durch die Längsachse gebildet ist.

Will man einen Gegenstand anheben, der länglich ist, ist in der Regel ein Anschlagmittel mit mehreren Strängen (z. B. Kette, Seil oder textiles Hebeband) nötig. Der Fall, dass die Stränge beim Anheben mit derselben Kraft belastet werden, ist dann eher theoretischer Natur. In der Praxis werden die Stränge oft unterschiedlich belastet. Es ist nicht immer möglich, die Anschlagpunkte so anzuordnen, dass beim Anheben alle Stränge gleichzeitig gestrafft und mit der gleichen Kraft belastet werden. Insbesondere dann, wenn ein flächiger Gegenstand an mehreren Befestigungspunkten angehoben wird, könnte es sogar sein, dass einer der Stränge überhaupt nicht belastet wird und durchhängt. Hier hilft ein Anschlagmittel mit der genannten Ausgleichwippe, welche die Stränge des Anschlagmittels in einem Punkt, z. B. zum Befestigen vom Tragmittel, zusammenführt.

Ausgleichswippen kommen in Anschlagmitteln zum Einsatz, wenn Zugkräfte von einem Tragmittel auf mehrere ausgehende Stränge, z. B. Ketten verteilt werden müssen. Ausgleichswippen verteilen Gewicht im Anschlagmittel einer zu hebenden Last auf die Stränge. In der Regel handelt es sich um vier Stränge, welche die Last aufnehmen sollen. Die Ausgleichswippe wird mit ihrer ersten Öse an einem Aufhängemittel drehbar eingehängt. Das Aufhängemittel kann ein Ring, ein Kettenstrang, ein Stab, ein Seil oder dergleichen sein und am freien Ende ein Bauteil wie ein Verbindungsglied, einen Ring, eine Öse, einen Haken oder einen Schäkel aufweisen, das/der durch die erste Öse geführt wird.

Wesentlich ist, dass die Ausgleichswippe eine Drehbewegung um die erste Öse ausführt, die so einen Aufhängepunkt für das Anschlagmittel bildet. Dies unterscheidet Ausgleichswippen von sogenannten Traversen.

An jeder zweiten Öse wird ein Strang des Anschlagmittels angeschlagen bzw. befestigt, z. B. mit einem ausreichend großen Verbindungsglied, einem Schäkel, einem Haken oder vergleichbaren Bauteilen. Üblicherweise sind zwei zweite Ösen vorhanden. Es können auch mehr sein. Die gesamte Einheit aus Ausgleichswippe und Strängen und ggf. Aufhängemittel wird im Fall von Ketten auch als Kettengehänge bezeichnet. Üblicherweise ist der Grundkörper der Ausgleichswippe bezüglich der Längsachse symmetrisch aufgebaut, jedoch kann es für spezielle Lastfälle vorteilhaft sein, wenn der Grundkörper keine Symmetrie zur Längsachse aufweist.

Die Ausgleichswippen, wie sie z. B. aus den DE 2819986, US 4671418, JP 48-39701 oder DE 2261163 bekannt sind, gleichen in gewissen Grenzen die Lastunterschiede bzw. Längenunterschiede aus. Beim Anheben wird z. B. einer der Stränge des Anschlagmittels zuerst gestrafft und die Ausgleichswippe zuerst belastet, wenn das Tragmittel anhebt. Folglich dreht sich die Ausgleichswippe so lange, bis auch der andere Strang des Anschlagmittels gestrafft wird. Die zweiten Ösen liegen dann nicht mehr auf derselben Höhe. Zwar kann auch die Verwendung von Ausgleichswippen keine Symmetrie innerhalb des Anschlagmittels herstellen (insbesondere greifen auch bei gedrehter Ausgleichswippe die Kräfte in unterschiedlichen Richtungen und Größen an, so dass die Stränge unterschiedlich belastet sind), dennoch wird durch die Verwendung von Ausgleichswippen eine Angleichung der Belastungen der Stränge des Anschlagmittels erreicht. Insbesondere ist es in der Regel verhindert, dass einige der Stränge nicht oder nahezu nicht und die übrigen Stränge umso mehr belastet werden.

Ausgleichswippen sind keine Traversen, wie sie z. B. aus den US 4767099, DE 2241004, US 2721757, US 2213718, US 1441710, EP 0802145 A1 oder JP 53.36788 bekannt sind. Diese kommen zum Einsatz, wenn mehrere Anschlagmittel in einem Hebezeug verwendet werden sollen, die an Punkten angeschlagen sind, welche so weit auseinander liegen, dass die Anschlagmittel nicht mehr an einem einzigen Punkt direkt zusammengefasst werden können, weil sie zu horizontal verliefen. An Traversen werden die Anschlagmittel soweit wie möglich vertikal verlaufend eingehängt. Traversen sind in der Regel mehrteilig aufgebaut, wohingegen Ausgleichswippen einen einteiligen Grundkörper haben. Die Einhängepunkte, welche bei einer Ausgleichswippe durch die zweiten Ösen gebildet sind, liegen bei einer Traverse bezogen auf die Ösengröße in einem Abstand, der eine oder mehrere Größenordnungen größer ist, als der Durchmesser der Ösen. Zudem ist bei Traversen der Abstand der Einhängpunkte meist nicht fixiert, sondern wählbar. Bei einer Ausgleichswippe haben hingegen die Ösen einen festen Abstand von der Längsachse von maximal dem 6-fachen Ösendurchmesser. Zwischen einer Traverse und einer Ausgleichswippe besteht auch ein erheblicher funktioneller Unterschied, da Traversen (wie der Name schon nahe legt) sich im Einsatz nicht kippen sollen oder dürfen. Sie sind deshalb mit verstellbaren Anschlagpunkten eingestellt, um die Lastverteilung auf der Traverse so einstellen zu können, dass die Traverse ausbalanciert ist. Eine solche Ausbalancierung der Lastverteilung ist bei einer Ausgleichswippe gerade nicht gegeben, wie der Begriff "Wippe" bereits zeigt.

Die US 2010/0078950 A1 offenbart einen Anschlagpunkt zum Anschrauben. Hülsen mit exzentrischer Bohrung erlauben den Ausgleich von Fluchtungsfehlern beim Anschrauben.

Aufgabe der vorliegenden Erfindung ist es, die Ausgleichswippe der eingangs genannten Art so weiterzubilden, dass ihr Ausgleichspotential erhöht wird.

Gelöst wird die Aufgabe durch die Ausgleichswippe gemäß Anspruch 1, bei der insbesondere der Lagewinkel zwischen 65° und 100° beträgt.

Der Erfindung liegt die Erkenntnis zugrunde, dass die Ausgleichswippe sich um die Differenz zwischen Lagewinkel und Neigungswinkel drehen kann, wenn sie Lasten zwischen zwei oder mehreren Strängen des Anschlagmittels vergleichmäßigt. Mit anderen Worten ist das Ausgleichspotential der erfindungsgemäßen Ausgleichswippe bezüglich der Vergleichmäßigung der Last auf zwei oder mehrere Stränge durch den gewählten Lagewinkel besonders groß. Die Ausgleichswippe kann sich bei Belastung um einen größeren Winkel drehen, so dass die auf die angeschlossenen Stränge des Anschlagmittels wirkenden Kräfte in einem stärkeren Maß vergleichmäßigt und folglich die Stränge gleichmäßig belastet werden. Eine gleichmäßigere Belastung der Stränge des Anschlagmittels hat den Vorteil, dass die Wahrscheinlichkeit des Auftretens von extremen Lastfällen verringert wird, bei denen es unter Umständen zu einer Beschädigung oder gar zu seinem Bruch kommen könnte. Ferner wird auch eine übermäßige Belastung einer der zweiten Ösen vermieden, so dass keine der zweiten Ösen übermäßigem Verschleiß ausgesetzt ist. Folglich bewirkt die Vergleichmäßigung der Lastverteilung zwischen den Strängen des Anschlagmittels auch eine Vergleichmäßigung des Verschleißes der zweiten Ösen und damit eine höhere Lebensdauer der Ausgleichswippe. Ein weiterer Vorteil ergibt sich dadurch, dass durch den größeren Lagewinkel die zweiten Ösen bezüglich der Längsachse vertikal weiter an die ersten Ösen heranrücken und somit die Erstreckung des Grundkörpers entlang der Längsachse verringert wird. Die Ausgleichswippe wird insgesamt flacher, so dass weniger Material benötigt wird, wodurch die Herstellungskosten sinken.

Soweit die Erfindung anhand von Ketten als Anschlagmittel zum Übertragen von Zugkräften beschrieben wird, ist sie nicht auf Ketten beschränkt, sondern auch anwendbar auf Seile, Gurte, Hebeschlingen, Drahtseile und Stäbe oder andere Mittel zum Übertragen von Zugkräften.

Eine vorteilhafte Weiterbildung der Ausgleichswippe zeichnet sich dadurch aus, dass der Lagewinkel größer als 70° oder bevorzugt größer als 75° ist. Vorzugsweise beträgt er zwischen 70° und 90°. In diesem Winkelbereich treten die oben genannten Vorteile in besonderem Umfang auf und Instabilität wird vermieden. Insbesondere wird die Lastverteilung zwischen den Strängen besonders stark vergleichmäßigt und die Menge des benötigten Materials zum Herstellen der Ausgleichswippe verringert sich weiter. Dabei ist auch zu berücksichtigen, dass bevorzugt alle Stränge des Anschlagmittels gleich lang sind. Die Erfindung umfasst auch ein mehrsträngiges Anschlagmittel, dessen Stränge an der Ausgleichswippe zusammengeführt sind und bevorzugt gleich lang sind, insbesondere viersträngige Anschlagmittel, bei denen nur zwei Stränge an die Ausgleichswippe montiert sind und zwei Stränge ohne Ausgleichswippe montiert sind.

Der Grundkörper weist eine senkrecht zur Längsachse verlaufende Querachse auf und ist zur Querachse und bevorzugt auch zur Längsachse symmetrisch. Nicht nur vereinfacht sich damit die Fertigung des Grundkörpers mit zunehmender Symmetrie, so dass er kostengünstiger herstellbar ist, vor allem wird die Wahrscheinlichkeit verringert, dass die Stränge falsch an den Grundkörper angeschlossen werden. Ein besonders überraschender Vorteil des symmetrischen Aufbaus des Grundkörpers bezüglich der Querachse liegt darin, dass er auch um 180° um die Querachse gedreht verwendet werden kann, ohne dass hierdurch das Ausgleichspotential der Ausgleichswippe verändert wird. Der Grundkörper kann entweder in regelmäßigen Abständen umgeschlagen werden oder aber dann, wenn die ersten und die zweiten Ösen ein gewisses Verschleißmaß überschritten haben. Durch das Wenden des Grundkörpers werden die ersten und zweiten Ösen an anderen noch nicht oder noch nicht vollständig verschlissenen Stellen belastet und verschleißen dort. Da somit zwei verschiedene Verschleißbereiche pro Öse geschaffen werden, hat die Ausgleichswippe die doppelte Lebensdauer, bis das maximale Verschleißmaß in beiden Befestigungslagen überschritten ist.

Es ist bevorzugt, wenn die erste Öse als Langloch ausgestaltet ist. Bei Symmetrie des Grundkörpers bezüglich der Querachse liegen der Mittelpunkt der ersten Öse und die Zentren der zweiten Ösen auf der Querachse. Die längere Erstreckung des Langlochs verläuft in einer Ausführungsform entlang der Längsachse. Der Lagewinkel kann auf fertigungstechnische Weise sehr einfach durch die Erstreckung des Langlochs entlang der Längsachse eingestellt werden, so dass diese Ausgestaltung des Grundkörpers sehr kostengünstig herzustellen ist und weiter Gewicht reduziert. Bei einem derartigen Langloch kann das Aufhängemittel besonders einfach in die erste Öse eingefädelt werden.

In einer anderen Ausführungsform ist die erste Öse als Langloch ausgestattet, dessen längere Erstreckung in Richtung der Querachse verläuft und bevorzugt das 2- bis 8-fache der senkrecht zur Querachse gemessenen Höhe des Langlochs oder des Durchmessers der zweite Öse beträgt. Insbesondere, wenn man das Langloch nicht als oval ausgestaltet, sondern mit einer durchgehenden Krümmung, die im Bereich des höchsten Punktes einen Radius aufweist, der deutlich größer ist, als der Radius im Bereich der größten Erstreckung des Langlochs, erreicht man überraschend den Vorteil, dass eine größere Vergleichmäßigung in den Strängen gegeben ist.

Es hat sich gezeigt, dass die Vergleichmäßigung der Kräfte um so größer ist, je weiter der Drehpunkt der Ausgleichswippe entlang der Längsachse nach unten verlagert wird. Dies wird durch eine Vergrößerung des Radius am höchsten Punkt der ersten Öse erreicht.

In einer vorteilhaften Fortbildung der Ausgleichswippe weisen die erste Öse und/oder die zweiten Ösen Fasen auf. Die Dimensionierung der Fasen kann an die verwendeten Verbindungsglieder/-elemente angepasst werden, so dass der Verschleiß an den Ösen und den Verbindungsgliedern/-elementen verringert und die Lebensdauer des Grundkörpers und der Verbindungsglieder/-elemente verlängert wird. Der Verschleiß kann ebenfalls dadurch verringert werden, dass der Grundkörper aus einem vergütbaren Material ist. Das vergütbare Material, insbesondere ein Stahl, kann mit einer erhöhten Härte versehen werden, wodurch der Verschleiß im Einsatz verringert wird.

Alternativ kann der Grundkörper Verschleißhülsen umfassen, die in die ersten und/oder die zweiten Ösen einsteckbar sind. Die Verwendung von derartigen Hülsen hat den Vorteil, dass der Grundkörper vor Verschleiß geschützt ist. Man kann die Hülsen einfach austauschen, wenn das maximale Verschleißmaß überschritten ist, ohne dass der ganze Grundkörper ausgetauscht werden muss. Die Lebensdauer des Grundkörpers kann somit deutlich erhöht und die Betriebskosten gesenkt werden.

Die Hülsen können vorzugsweise aus einem anderen Material bestehen als der Grundkörper, beispielsweise aus einem besonders verschleißresistenten Material. Hierdurch kann der Verschleiß deutlich reduziert werden, ohne dass der ganze Grundkörper aus dem verschleißresistenten Material gefertigt werden muss. Da nur die Hülsen aus dem verschleißresistenten Material gefertigt sind, können auch teurere Materialien verwendet werden, ohne dass die Gesamtkosten der Ausgleichswippe unverhältnismäßig stark steigen.

Die Erfindung wird anhand von bevorzugten Ausführungsbeispielen bezugnehmend auf die anhängenden Zeichnungen im Detail erläutert. Es zeigen
- Fig. 1: eine Ausgleichswippe, die zu einer Querachse symmetrisch ist,
- Fig. 2: die Ausgleichswippe gemäß Fig. 1 im verschlissenen Zustand,
- Fig. 3: die in Figur 2 dargestellte Ausgleichswippe, um die Querachse umgeschlagen, und
- Fig. 4: ein weiteres Ausführungsbeispiel der Ausgleichswippe mit einer größeren ersten Öse.

Fig. 1 zeigt eine Ausgleichswippe 10₂, die einen Grundkörper 12 mit einer Längsachse A einer auf der Längsachse A liegenden ersten Öse 14 und zwei dazu seitlichen zweiten Ösen 16 aufweist. Die beiden zweiten Ösen 16 weisen jeweils ein Zentrum M auf. Die erste Öse 14 hat eine Wandung 18 und, bezogen auf die Längsachse A, einen höchsten Punkt L (der aufgrund der Dicke der Wippe tatsächlich eine Linie ist, in der Draufsicht der Fig. 1 aber als Punkt erscheint), der in einem vertikalen Abstand vom Zentrum M der zweiten Ösen 16 (gemessen entlang der Längsachse A des Grundkörpers 12) liegt. Die zweiten Ösen 16 bilden mit der ersten Öse 14 einen Lagewinkel ß_{w}, der durch einen ersten Schenkel S₁ und einen zweiten Schenkel S₂ definiert ist. Der erste Schenkel S₁ verläuft jeweils durch das Zentrum M der zweiten Öse 16 und durch den höchsten Punkt L der ersten Öse 14, während der zweite Schenkel S₂ von der Längsachse A (in Fig. 1 der Vertikalen) gebildet wird. Aus Darstellungsgründen ist der zweite Schenkel S₂ als Parallele B zur Längsachse A gezeichnet.

Ein nicht näher dargestelltes Aufhängemittel 20 ist über die erste Öse 14 mit dem Grundkörper 12 verbunden, wobei das Aufhängemittel 20 an seinem freien Ende mit einem nicht dargestellten Ring oder einem ähnlichen Bauteil durch die erste Öse 14 greift, wodurch eine Drehung der Ausgleichswippe 10₂ um die erste Öse 14 ermöglicht wird. Das Aufhängemittel 20 hängt die Ausgleichswippe am Punkt L der Öse auf, so dass der Punkt L den Momentalpol zu Beginn einer Drehung der Ausgleichswippe darstellt. Das Aufhängemittel 20 kann einen Kettenstrang aufweisen, also eine Anzahl von ineinandergreifenden Kettengliedern. Alternativ können Stäbe, Ringe, Gurte, textile Hebebänder oder Seile o. ä. eingesetzt werden. An den zweiten Ösen 16 ist jeweils ein Kettenstrang 22 oder ein anderer Strang eines Anschlagmittels befestigt, der mit der Vertikalen einen Neigungswinkel ßₙ einschließt, wenn eine Last angeschlagen ist.

Die Differenz zwischen dem Lagewinkel ß_{w} und dem Neigungswinkel ßₙ gibt das Maß an, um das sich die Ausgleichswippe 10₂ maximal drehen kann und ermöglicht eine Quantifizierung des Ausgleichspotentials, das Längenunterschiede bzw. die Belastung zwischen den Strängen, die an den zweiten Ösen 16 befestigt sind, vergleichmäßigt.

Der Grundkörper 12 ist symmetrisch zur Längsachse A und zu einer Querachse Q aufgebaut, so dass die Zentren M sowohl der ersten Öse 14 als auch der zweiten Ösen 16 die Querachse Q schneiden. Die erste Öse 14 ist als Langloch 26 ausgeführt und der Lagewinkel ß_{w} beträgt ca. 80°, der Neigungswinkel ßₙ₁ und der Neigungswinkel ßₙ₂ 60°. Folglich beläuft sich die Differenz zwischen dem Lagewinkel ß_{w} und dem Neigungswinkel ßₙ auf 35° und zwischen dem Lagewinkel ß_{w} und dem Neigungswinkel ßₙ₂ auf 20°, so dass das Ausgleichspotential hoch ist.

In Fig. 2 und Fig. 3 ist die Ausgleichswippe 10₂ im verschlissenen Zustand dargestellt. Die Verschleißstellen der ersten Öse 14 und der zweiten Ösen 16 sind mit Pfeilen P gekennzeichnet. In Fig. 3 ist die Ausgleichswippe 10₂ um die Querachse Q umgeschlagen dargestellt. Durch den symmetrischen Aufbau des Grundkörpers 12 bezüglich der Querachse Q ist es möglich, durch das Umschlagen pro Öse zwei Verschleißstellen bereitzustellen, ohne dass die Kraftflüsse innerhalb des Grundkörpers 12 wesentlich geändert werden. Wenn an der ersten Verschleißstelle das maximal zulässige Verschleißmaß erreicht ist, wird der Grundkörper 12 um 180° um die Querachse Q gewendet, so dass der Grundkörper 12 erneut verwendet werden kann, bis an der zweiten Verschleißstelle das maximale Verschleißmaß erreicht ist. An dieser Stelle sei darauf hingewiesen, dass sich die angegebenen Lagewinkel immer auf den nicht verschlissenen Zustand des Grundkörpers bzw. der Ausgleichswippe beziehen.

Eine weitere Ausführungsform der Ausgleichswippe 10₄ zeigt Fig. 4. Die Ausgleichswippe 10₄ unterscheidet sich von der vorher beschriebenen Ausgleichswippe im wesentlichen durch die erste Öse 14. Diese ist zumindest an der bezogen auf die Längsachse der Fig. 4 oben liegenden Berandung mit einem Kurvenverlauf 27 ausgestattet, der einem Krümmungsradius entspricht, welcher deutlich größer ist, als der der zweiten Öse 16. Insbesondere ist der Krümmungsradius des Kurvenverlaufes 27 deutlich größer als der Radius des Querschnittes des in die erste Öse 14 eingehängten Aufhängemittels 30. Durch diese Ausgestaltung ist der Drehpunkt der Wippe unter den Mittelpunkt der zweiten Ösen abgesenkt. Der Drehpunkt liegt nun am Punkt 28. Damit ist eine weiter verbesserte Ausgleichswirkung erreicht, und dennoch kann ein um die Querachse symmetrischer Aufbau der Ausgleichswippe 10₄ erreicht werden, welche die genannten Vorteile hinsichtlich Lebensdauer hat. Im ausgelenkten Zustand wird durch den zum Punkt 28 abgesenkten Drehpunkt eine verbesserte Ausgleichswirkung der Ausgleichswippe 10₄ erreicht.

Optional weist jede beschriebene Ausgleichswippe eine Anzahl von Hülsen 28 auf, die in die erste und die zweiten Ösen 14, 16 einsteckbar sind und welche optional auch die Fasen 24 aufweisen können. Die Hülsen 28 können ausgetauscht werden, wenn das maximal zulässige Verschleißmaß überschritten ist. Die Hülsen 28 können bei den Bauweisen der Fig. 1-4 verwendet werden.

## Patentansprüche

1. Ausgleichswippe für ein Anschlagmittel mit zwei oder mehreren Strängen (22), wobei die Ausgleichswippe (10) einen Grundkörper (12) mit einer Längsachse, die bei unausgelenkter Ausgleichswippe (10) mit der Vertikalen zusammenfällt, aufweist, wobei im Grundkörper ausgebildet sind:
- eine erste Öse (14) zum Befestigen des Grundkörpers (12) an einem Aufhängemittel (20) und
- zwei oder mehr zweite Ösen (16) jeweils zum Anhängen eines der Stränge (22) des Anschlagmittels, wobei die zweiten Ösen (16) jeweils ein Zentrum (M) aufweisen und mit der ersten Öse (14) jeweils einen Lagewinkel (ß_{w}) einschließen, dessen erster Schenkel (S₁) durch Verbindung des Zentrums (M) der zweiten Öse (16) und mit dem, bezogen auf die Längsachse (A), obersten Punkt (L) der ersten Öse (14) und dessen zweiter Schenkel (S₂) durch die Längsachse (A) gebildet ist, wobei
- der Lagewinkel (ß_{w}) zwischen 65° und 100° beträgt,
**dadurch gekennzeichnet, dass**
- der Grundkörper (12) eine senkrecht zur Längsachse (A) verlaufende Querachse (Q) aufweist und zur Querachse (Q) symmetrisch ist, indem die Zentren (M) der zweiten Ösen (16) auf einer Geraden mit einem Mittelpunkt der ersten Öse (14) liegen, wobei die Ausgleichswippe in zwei verschiedenen Umschlagzuständen um die Querachse (Q) einsetzbar ist.

2. Ausgleichswippe nach Anspruch 1, **dadurch gekennzeichnet, dass** der Lagewinkel (ß_{w}) vorzugsweise zwischen 70° und 90° beträgt.

3. Ausgleichswippe nach Anspruch 1 oder 2, **dadurch gekennzeichnet, dass** die erste Öse (14) als Langloch (26) ausgestaltet ist.

4. Ausgleichswippe nach einem der vorherigen Ansprüche, **dadurch gekennzeichnet, dass** die zweiten Ösen (16) von der Längsachse (A) um einen Abstand beabstandet sind, der kleiner als die 10-fache Ausdehnung, bevorzugt kleiner als die 6-fache oder 5-fache Ausdehnung einer der zweiten Ösen (16) senkrecht zur Längsachse (A) ist.

5. Ausgleichswippe nach einem der vorherigen Ansprüche, **gekennzeichnet durch** Verschleißhülsen (28), die in die ersten und/oder die zweiten Ösen (14, 16) einsteckbar sind.

6. Ausgleichswippe nach Anspruch 5, **dadurch gekennzeichnet, dass** die Verschleißhülsen (28) aus einem anderen, bevorzugt härteren Material bestehen als der Grundkörper (12).

7. Ausgleichswippe nach einem der obigen Ansprüche, **dadurch gekennzeichnet, dass** die erste Öse (14) im Bereich des obersten Punktes (L) einen Krümmungsradius hat, der mindestens 4-mal, bevorzugt mindestens 8-mal so groß ist, wie der Radius der zweiten Ösen (16).

8. Ausgleichswippe nach einem der obigen Ansprüche, **dadurch gekennzeichnet, dass** die erste Öse (14) als ein in Richtung der Querachse verlaufendes Langloch ausgebildet ist, dessen Länge längs der Querachse das 4- bis 8-fache der Höhe senkrecht zur Querachse beträgt oder deren Ausdehnung längs der Querachse dem 2- bis 8-fachen Durchmesser der zweiten Öse (16) entspricht.

9. Kettengehänge mit einer Ausgleichswippe nach einem der vorherigen Ansprüche und an den zweiten Ösen einhängbaren Strängen (22) des Anschlagmittels, bevorzugt eingehängten Lastketten gleicher Länge.

## Claims

1. Compensating rocker for an attachment means with two or more strands (22), wherein the compensating rocker (10) has a basic body (12) with a longitudinal axis which coincides with the vertical when the compensating rocker (10) is undeflected, wherein the following are formed in the basic body:
- a first eye (14) for fastening the basic body (12) to a suspension means (20), and
- two or more second eyes (16) each for hitching one of the strands (22) of the attachment means, wherein the second eyes (16) each have a centre (M) and in each case enclose, with the first eye (14), a positional angle (β_{w}), the first limb (S₁) of which is formed by connecting the centre (M) of the second eye (16) and to the point (L) of the first eye (14) that is uppermost with respect to the longitudinal axis (A), and the second limb (S₂) of which is formed by the longitudinal axis (A), wherein
- the positional angle (β_{w}) is between 65° and 100°,
**characterized in that**
- the basic body (12) has a transverse axis (Q) extending perpendicular to the longitudinal axis (A) and is symmetrical in relation to the transverse axis (Q) by virtue of the centres (M) of the second eyes (16) lying on a straight line with a centre point of the first eye (14), wherein the compensating rocker can be used in two different turn-over states about the transverse axis (Q).

2. Compensating rocker according to Claim 1, **characterized in that** the positional angle (β_{w}) is preferably between 70° and 90°.

3. Compensating rocker according to Claim 1 or 2, **characterized in that** the first eye (14) is designed as an oblong hole (26).

4. Compensating rocker according to one of the preceding claims, **characterized in that** the second eyes (16) are spaced from the longitudinal axis (A) by a distance which is less than 10 times the extent, preferably less than 6 times or 5 times the extent, of one of the second eyes (16) perpendicular to the longitudinal axis (A).

5. Compensating rocker according to one of the preceding claims, **characterized by** wear sleeves (28) which can be plugged into the first and/or the second eyes (14, 16).

6. Compensating rocker according to Claim 5, **characterized in that** the wear sleeves (28) consist of another, preferably harder, material than the basic body (12).

7. Compensating rocker according to one of the above claims, **characterized in that** the first eye (14) has, in the region of the uppermost point (L), a radius of curvature which is at least 4 times, preferably at least 8 times, as large as the radius of the second eyes (16).

8. Compensating rocker according to one of the above claims, **characterized in that** the first eye (14) is designed as an oblong hole extending in the direction of the transverse axis, the length of which along the transverse axis is 4 to 8 times the height perpendicular to the transverse axis, or the extent of which along the transverse axis corresponds to 2 to 8 times the diameter of the second eye (16).

9. Chain sling with a compensating rocker according to one of the preceding claims and strands (22) of the attachment means which can be suspended in the second eyes, preferably suspended load chains of equal length.

## Revendications

1. Bascule d'équilibrage pour un moyen de butée, comprenant deux ou plus de deux brins (22), la bascule d'équilibrage (10) présentant un corps de base (12) avec un axe longitudinal, qui coïncide avec la verticale lorsque la bascule d'équilibrage (10) n'est pas déviée, le corps de base comprenant :
- un premier oeillet (14) pour la fixation du corps de base (12) à un moyen d'accrochage (20), et
- deux ou plus de deux oeillets (16) à chaque fois pour l'accrochage de l'un des brins (22) du moyen de butée, les deuxièmes oeillets (16) présentant à chaque fois un centre (M) et formant à chaque fois un angle de position (β_{w}) avec le premier oeillet (14), dont la première branche (S₁) est formée par connexion du centre (M) du deuxième oeillet (16) et au point (L) du premier oeillet (14) le plus élevé par rapport à l'axe longitudinal (A) et dont la deuxième branche (S₂) est formée par l'axe longitudinal (A),
- l'angle de position (βw) étant compris entre 65° et 100°,
**caractérisée en ce que**
- le corps de base (12) présente un axe transversal (Q) s'étendant perpendiculairement à l'axe longitudinal (A), et est symétrique par rapport à l'axe transversal (Q), les centres (M) des deuxièmes oeillets (16) étant situés sur une droite comprenant un centre du premier oeillet (14), la bascule d'équilibrage pouvant être utilisée dans deux états d'inversion différents autour de l'axe transversal (Q).

2. Bascule d'équilibrage selon la revendication 1, **caractérisée en ce que** l'angle de position (β_{w}) est de préférence compris entre 70° et 90°.

3. Bascule d'équilibrage selon la revendication 1 ou 2, **caractérisée en ce que** le premier oeillet (14) est configuré sous forme de trou oblong (26).

4. Bascule d'équilibrage selon l'une quelconque des revendications précédentes, **caractérisée en ce que** les deuxièmes oeillets (16) sont espacés de l'axe longitudinal (A) d'une distance qui est inférieure à 10 fois l'étendue, de préférence qui est inférieure à 6 fois, ou 5 fois, l'étendue de l'un des deuxièmes oeillets (16) perpendiculairement à l'axe longitudinal (A).

5. Bascule d'équilibrage selon l'une quelconque des revendications précédentes, **caractérisée par** des douilles d'usure (28) qui peuvent être enfichées dans les premiers et/ou les deuxièmes oeillets (14, 16).

6. Bascule d'équilibrage selon la revendication 5, **caractérisée en ce que** les douilles d'usure (28) se composent d'un autre matériau, de préférence plus dur, que le corps de base (12).

7. Bascule d'équilibrage selon l'une quelconque des revendications précédentes, **caractérisée en ce que** le premier oeillet (14) présente, dans la région du point le plus supérieur (L), un rayon de courbure qui est au moins 4 fois, de préférence au moins 8 fois plus grand que le rayon de courbure du deuxième oeillet (16).

8. Bascule d'équilibrage selon l'une quelconque des revendications précédentes, **caractérisée en ce que** le premier oeillet (14) est réalisé sous la forme d'un trou oblong s'étendant dans la direction de l'axe transversal, dont la longueur le long de l'axe transversal vaut 4 à 8 fois la hauteur perpendiculairement à l'axe transversal ou dont l'étendue le long de l'axe transversale correspond à 2 à 8 fois le diamètre du deuxième oeillet (16).

9. Organe de suspension à chaîne comprenant une bascule d'équilibrage selon l'une quelconque des revendications précédentes et des brins (22) du moyen de butée, pouvant être accrochés aux deuxièmes oeillets, de préférence des chaînes de charge accrochées de même longueur.
